# EUROPÄISCHE PATENTSCHRIFT

(11) **EP 1 647 209 B1**
(45) Veröffentlichungstag und Bekanntmachung des Hinweises auf die Patenterteilung: **28.11.2007**
(21) Anmeldenummer: 05021559.9
(22) Anmeldetag: 01.10.2005
(51) Int. Cl.: A47C 7/40

(54) **Rückenlehne**
Backrest
Dossier

(30) Priorität: 18.10.2004 DE 102004050849
(43) Veröffentlichungstag der Anmeldung: 19.04.2006
(73) Patentinhaber: Sedus Stoll AG, 79761 Waldshut-Tiengen (DE)
(72) Erfinder: Maier, Peter, 79737 Herrischried (DE); Maier, Klaus, 79875 Dachsberg (DE)
(74) Vertreter: Lauer, Joachim

(56) Entgegenhaltungen:
- EP-A- 0 970 638
- DE-U1-5202004 005 18

## Beschreibung

### TECHNISCHES GEBIET

Die vorliegende Erfindung betrifft das Gebiet der Sitzmöbel und hier insbesondere eine Rückenlehne für einen Stuhl mit einer Lehnenplatte und einem Lehnenträger. Vor allem ist die Erfindung jedoch befasst mit der Anbindung der Lehnenplatte an den Lehnenträger, wobei zur Verbindung von Lehnenplatte und Lehnenträger ein Endabschnitt des Lehnenträgers in einem Kunststoffmaterial der Lehnenplatte eingebettet ist

### STAND DER TECHNIK

Bei Stühlen, wie sie vor allem im Bürobereich zum Einsatz kommen, ist die Rückenlehne häufig beweglich am Untergestell befestigt. Als Verbindungsglied zur Mechanik des Untergestells bzw. auch als Teil desselben dient der erwähnte Lehnenträger. Wegen der auf ihn einwirkenden grossen Kräfte ist er meist als stabiles Metallteil ausgeführt. An dem Lehnenträger ist dann die eigentliche "Lehne" z.B. in Form einer Lehnenplatte befestigt.

Für die Anbindung der Lehnenplatte an den Lehnenträger sind verschiedene Lösungen bekannt, darunter eher einfache durch Anschrauben oder dergleichen, aber auch aufwendig höhenverstellbare und/oder elastisch nachgiebige Konstruktionen, letztere meist unter Verwendung vieler Einzelteile.

Konstruktionen mit vielen und insbesondere solche mit beweglichen Teilen bedeuten einen erhöhten Aufwand bei der Herstellung und der Montage und sind im Gebrauch auch verschleissanfälliger.

Aus EP 0 970638 A ist eine Rückenlehne für einen Stuhl mit einer hohlen Lehnenplatte aus Kunststoff und einem die Lehnenplatte tragenden Rahmen bekannt, wobei zur Verbindung von Lehnenplatte und Rahmen ein Abschnitt des Rahmens in Form eines Lagerbügels in die hohle Lehnenplatte eingeschoben und darin mittels einer Klemmleiste befestigt ist.

Stühle unterliegen als Designobjekte daneben Anforderungen hinsichtlich ihrer Gestaltung, die mit den funktionellen Anforderungn und den bei ihrem Gebrauch auftretenden Belastungen nicht immer einfach zu vereinbaren sind. Hier gilt es, Kompromisse zu schliessen. Insbesondere wird man versuchen, die vorerwähnten Teile samt ihrer Verbindung, d.h. die sogenannte Anbindung, möglichst schlank, jedenfalls aber nicht klobig und auftragend auszuführen.

Allgemein sollte die gesamte Konstruktion einfach und rationell und dadurch kostengünstig herstellbar sein.

### DARSTELLUNG DER ERFINDUNG

Aufgabe der Erfindung ist es, eine Rückenlehne für einen Stuhl mit einer Lehnenplatte und einem Lehnenträger der eingangs genannten Art anzugeben, bei welcher die Anbindung zwischen Lehnenträger und Lehnenplatte unter Minimierung der dazu erforderlichen Teile, einfach herstellbar, ausreichend belastbar, wenig auftragend und daher optisch auch nur wenig auffallend gestaltet ist.

Diese Aufgabe wird gelöst durch eine Rückenlehne, wie sie im Patentanspruch 1 gekennzeichnet ist. Die erfindungsgemässe Lösung besteht demnach im Kern darin, zur Verbindung von Lehnenplatte und Lehnenträger den Endabschnitt des Lehnenträgers in dem Kunststoffmaterial der Lehnenplatte dadurch einzubetten, dass das Kunststoffmaterial der Lehnenplatte ein Kunststoffschaum ist und dass der Endabschnitt mit diesem Kunststoffschaum umschäumt ist.

Bei dieser Art der Verbindung werden mit besonderem Vorteil keinerlei zusätzliche Teile benötigt. Herstellungstechnisch kann die Verbindung einfach und rationell dadurch erfolgen, dass der Endabschnitt in eine Form für das Kunststoffmaterial der Rückenschale eingelegt und in der Form mit dem Kunststoffmaterial umformt wird.

Das Kunststoffmaterial kann z.B. ein Kunststoffschaum, insbesondere ein feinporiger PUR-Schaum, sein. Bei dieser Ausbildung ist es von Vorteil, wenn die Materialstärke des Kunststoffmaterials im wesentlichen einheitlich sowie zwischen 4 und 10 mm, vorzugsweise zwischen 4 und 6 mm, gewählt ist. Hierdurch werden unnötige Spannungen in dem Material vermieden.

Für den Lehnenträger wird vorzugsweise ein metallisches Material gewählt.

Um in der Lehnenplatte möglichst wenig aufzutragen und trotz grosser Kontaktfläche möglichst wenig die Gesamtdicke der Lehnenplatte im Einbettungsbereich zu erhöhen, kann der Endabschnitt des Lehnenträgers ebenfalls plattenförmig ausgebildet sein.

Zur Optimierung der Einbettung des Endabschnitts in dem Kunststoffmaterial der Rückenlehne und insbesondere zur Erzielung einer formschlüssigen Einbettung in dem Kunststoffmaterial, ist der Endabschnitt bevorzugt z.B. mit einer Strukturierung versehen.

Die vorstehenden Ausbildungen des Lehnenträgers sind einfach realisierbar, wenn dieser als wenigstens ein Druckgussteil, insbesondere als Metall-Druckgussteil, hergestellt wird.

Um die Handhabung der erfindungsgemässen Rückenlehne und vor allem die Ausführung von Polsterarbeiten an der Rückenlehne zu erleichtern, kann es gemäss einer weiteren bevorzugten Ausführungsform der Erfindung vorgesehen sein, dass der Lehnenträger aus einem Ober- und ein Unterteil zusammengesetzt ist, wobei das Oberteil den in der Lehnenplatte eingebetteten Endabschnitt aufweist und das Unterteil zur Verbindung mit dem Untergestell des Stuhles dient.

Eine einfache, hoch belastbare und auch dauerhafte Verbindung zwischen dem Ober- und dem Unterteil des Lehnenträgers ergibt sich, wenn die beiden Teile bezüglich einer Belastung der Rückenlehne durch Anlehnen formschlüssig ineinandergreifen. Es genügt in diesem Fall, das Ober- und das Unterteil des Lehnenträgers lediglich bezüglich anderer, weniger kritischer Belastungen z.B. miteinander zu verschrauben.

Der angesprochene Formschluss kann einfach durch Ausbildung eines Fussteils und einen dazu passenden Schuhteils am Ober- bzw. Unterteil erreicht werden.

### KURZE ERLÄUTERUNG DER FIGUREN

Die Erfindung soll nachfolgend anhand von Ausführungsbeispielen im Zusammenhang mit der Zeichnung näher erläutert werden. Es zeigen:
- Fig. 1: eine erfindungsgemässe Rückenlehne in perspektivisch transparenter Darstellung mit zweigeteiltem, zerlegt in seine Einzelteile dargestellten Lehnenträger;
- Fig. 2: dieselbe Rückenlehne im Schnitt mit zusammengesetztem Lehnenträger; und
- Fig. 3: die Lehnenplatte der erfindungsgemässen Rückenlehne mit dem aus ihr vorstehenden Oberteil des Lehnenträgers in perspektivischer Ansicht.

### WEGE ZUR AUSFÜHRUNG DER ERFINDUNG

Die in den Figuren 1 und 2 dargestellte Rückenlehne ist im wesentlichen zusammengesetzt aus einer Lehnenplatte 1 sowie dem Oberteil 2 und dem Unterteil 3. eines Lehnenträgers.

Die Lehnenplatte 1 ist schalenförmig ausgebildet. Sie ist einstückig, mit etwa 6 mm relativ dünn, und aus einem formstabilen, sehr feinporigen PUR Kunststoffschaum hergestellt. Sie ist bis in den Nackenbereich hochgezogen, mit seitlichen Armstützen 1.1 sowie einer Polsterung 1.2 versehen.

Ein plattenförmiger Endabschnitt 2.1 des Oberteils 2 ist in die Lehnenplatte 1 in ihrem unteren Teil 1.3 eingebettet, wobei die Lehnenplatte 1 dort entsprechend verdickt ist. Wie dies vor allem aus Fig. 2 deutlich wird, ist der Endabschnitt 2.1 des Oberteils 2 in der Lehnenplatte 1 wie in einer in dieser ausgeformten Tasche aufgenommen. Die Materialstärke des Kunststoffschaums im Bereich dieser Tasche, sozusagen die Dicke der Taschenwandungen, entspricht auch dort jedoch im wesentlichen der Materialstärke der Lehnenplatte im übrigen, d.h. etwa 6 mm.

Durch eine gewisse Strukturierung des plattenförmigen Endabschnitts 2.1 mit diversen Ausnehmungen, von denen eine mit 2.1.1 bezeichnet ist, ist die Einbettung des Endabschnitts 2.1 in dem Kunststoffmaterial der Lehnenplatte 1 verbessert, indem die Ausnehmungen 2.1.1 mit dem Kunststoffmaterial ausgefüllt sind. Die Verbindung zwischen der Lehnenplatte 1 und dem Endabschnitt 2.1 ist dadurch formschlüssig und besonders innig.

Ein nach unten aus der Lehnenplatte 1 hervorstehender Teil 2.2 des Oberteils 2 ist fußförmig ausgebildet. Eine dazu passende schuhförmige Aufnahme 3.1 ist im Unterteil 3 ausgebildet. Oberteil 2 und Unterteil 3 können deshalb einfach zusammengesteckt werden, so wie dies in Fig. 1 erkennbar ist. Die so ausgebildete Verbindung ist ebenfalls formschlüssig zumindest hinsichtlich der wichtigsten zu erwarten Belastung, nämlich einer Belastung der Lehnenplatte durch Anlehnen. Die in Fig. 1 dargestellten, vorzugsweise selbstfurchenden, Schrauben 4 werden lediglich benötigt zur Sicherung dieser Verbindung z.B. gegen Aushängen. Bei einer Belastung durch Anlehnen müssen sie praktisch keine Kräfte übernehmen.

Anschliessend an den schuhförmigen Teil 3.1 ist das Unterteil 3 im Bereich 3.2 gegabelt und kann dadurch z.B. mit einer horizontalen Schwenkachse eines Stuhl-Untergestells (nicht dargestellt) gelenkig verbunden werden.

Die Schnittstelle zwischen dem Oberteil 2 und dem Unterteil 3 ist so gelegt, dass das Oberteil 2 mit seinem fußförmig ausgebildeten Teil 2.2 möglichst wenig über die Lehnenplatte 1 vorsteht und dadurch an dieser für ihre Handhabung möglichst wenig störend ist.

Fig. 3 zeigt noch eine perspektivische Ansicht der gepolsterten, schalenförmigen Lehnenplatte 1 der erfindungsgemässen Rückenlehne mit dem aus ihr vorstehenden fußförmigen Teil 2.2 des Oberteil 2, wobei auch noch eine Nackenstütze 1.4 dargestellt ist.

### BEZEICHNUNGSLISTE

- 1: Lehnenplatte
- 1.1: Armstützen
- 1.2: Polsterung
- 1.3: unterer Teil der Lehnenplatte
- 1.4: Nackenstütze
- 2: Oberteil des Lehnenträgers
- 2.1: plattenförmiger Endabschnitt des Oberteils
- 2.1.1: Ausnehmungen im plattenförmigen Endabschnitt des Oberteils
- 2.2: nach unten aus der Lehnenplatte hervorstehender Teil des Oberteils
- 3: Unterteil des Lehnenträgers
- 3.1: schuhfömige Aufnahme im Unterteil
- 3.2: gegabelter Bereich im Unterteil
- 4: Schrauben

## Patentansprüche

1. Rückenlehne für einen Stuhl mit einer Lehnenplatte (1) und einem Lehnenträger (2,3), wobei zur Verbindung von Lehnenplatte (1) und Lehnenträger (2,3) ein Endabschnitt (2.1) des Lehnenträgers (2,3) in einem Kunststoffmaterial der Lehnenplatte (1) eingebettet ist, **dadurch gekennzeichnet, dass** das Kunststoffmaterial der Lehnenplatte ein Kunststoffschaum ist und dass der Endabschnitt (2.1) mit diesem Kunststoffschaum umschäumt ist.

2. Rückenlehne nach Anspruch 1, **dadurch gekennzeichnet, dass** das Kunststoffmaterial der Lehnenplatte PUR-Schaum ist.

3. Rückenlehne nach Anspruch 1 oder 2, **dadurch gekennzeichnet, dass** die Materialstärke des Kunststoffmaterials der Lehnenplatte (1) im wesentlichen einheitlich sowie zwischen 4 und 10 mm, vorzugsweise zwischen 4 und 6 mm, gewählt ist.

4. Rückenlehne nach einem der Ansprüche 1 - 3, **dadurch gekennzeichnet, dass** der Lehnenträger (2,3) aus einem metallischen Material besteht und insbesondere wenigstens ein Metall-Druckgussteil ist.

5. Rückenlehne nach einem der Ansprüche 1 - 4, **dadurch gekennzeichnet, dass** der Endabschnitt (2.1) ebenfalls plattenartig und vorzugsweise, zur Erzielung einer formschlüssigen Einbettung in dem Kunststoffmaterial der Lehnenplatte (1), mit einer Strukturierung versehen ist.

6. Rückenlehne nach einem der Ansprüche 1 - 5, **dadurch gekennzeichnet, dass** der Lehnenträger (2,3) aus einem Ober- (2) und ein Unterteil (3) zusammengesetzt ist, wobei das Oberteil (2) den in der Lehnenplatte (1) eingebetteten Endabschnitt (2.1) aufweist und das Unterteil (3) zur Verbindung mit dem Untergestell des Stuhles dient.

7. Rückenlehne nach Anspruch 6, **dadurch gekennzeichnet, dass** das Oberteil (2) und das Unterteil (3) des Lehnenträgers (2,3) und bezüglich einer Belastung der Lehnenplatte (1) durch Anlehnen formschlüssig ineinandergreifen.

8. Rückenlehne nach Anspruch 7, **dadurch gekennzeichnet, dass** das Ober- (2) und das Unterteil (3) des Lehnenträgers (2,3) bezüglich anderer Belastungen miteinander verschraubt sind.

9. Rückenlehne nach einem der Ansprüche 7 oder 8, **dadurch gekennzeichnet, dass** die Verbindung zwischen dem Oberteil (2) und dem Unterteil (3) einen Fußteil (2.2) und einen dazu passenden Schuhteil (3.1) umfassen.

10. Rückenlehne nach einem der Ansprüche 1 - 9, **dadurch gekennzeichnet, dass** die Lehnenplatte (1) schalenförmig gebogen sowie vorzugsweise zusätzlich mit Armstützen (1.1) und/oder einer Polsterung (1.2) versehen ist.

## Claims

1. Backrest for a chair with a backrest panel (1) and a backrest support (2,3), an end section (2.1) of the backrest support (2,3) being embedded in a plastic material of the backrest panel (1) in order to connect the backrest panel (1) and the backrest support (2,3), **characterised in that** the plastic material of the backrest panel is a plastic foam and the end section (2.1) is padded with this plastic foam.

2. Backrest according to claim 1, **characterised in that** the plastic material of the backrest panel is PUR foam.

3. Backrest according to claim 1 or 2, **characterised in that** the material strength of the plastic material of the backrest panel (1) is largely uniform and between 4 and 10 mm, preferably between 4 and 6 mm.

4. Backrest according to one of claims 1 to 3, **characterised in that** the backrest support (2,3) consists of a metallic material and in particular is at least a metal pressure-cast part.

5. Backrest according to one of claims 1 to 4, **characterised in that** the end section (2.1) is also panel-like and preferably, in order to attain form-locking embedding in the plastic material of the backrest panel (1), provided with a structuring.

6. Backrest according to one of claims 1 to 5, **characterised in that** the backrest support (2,3) consists of a top section (2) and a bottom section (3), the top section (2) having the end section (2.1) embedded in the backrest panel (1) and the bottom section (3) serving to connect with the supporting frame of the chair.

7. Backrest according to claim 6, **characterised in that** the top section (2) and the bottom section (3) of the backrest support (2,3) interlock in a form-locking manner and in terms of strain of the backrest panel (1) as a result of leaning.

8. Backrest according to claim 7, **characterised in that** the top section (2) and bottom section (3) of the backrest support (2,3) are screwed together in terms of other stresses.

9. Backrest according to one of claims 7 or 8, **characterised in that** the connection between the top section (2) and the bottom section (3) comprises a foot section (2.2) and a compatible shoe section (3.1).

10. Backrest according to one of claims 1 to 9, **characterised in that** the backrest panel (1) is curved in a bowl shape and preferably additionally provided with armrests (1.1) and/or upholstery (1.2).

## Revendications

1. Dossier de chaise comprenant une plaque d'appui (1) et un support de dossier (2, 3), dans lequel, pour relier la plaque d'appui (1) et le support de dossier (2, 3), une partie d'extrémité (2, 1) du support de dossier (2, 3) est enrobée dans une matière synthétique de la plaque d'appui (1), **caractérisé en ce que** la matière synthétique de la plaque d'appui est une mousse de matière synthétique et que la partie d'extrémité (2, 1) est entourée par cette mousse de matière synthétique.

2. Dossier selon la revendication 1, **caractérisé en ce que** la matière synthétique de la plaque d'appui est une mousse de PUR (polyuréthanne).

3. Dossier selon la revendication 1 ou 2, **caractérisé en ce que** l'épaisseur de matière de la matière synthétique de la plaque d'appui (1) est choisie de façon sensiblement uniforme pour être comprise entre 4 et 10 mm, de préférence entre 4 et 6 mm.

4. Dossier selon l'une des revendications 1 - 3, **caractérisé en ce que** le support de dossier (2, 3) est en matière métallique et est constitué au moins par une pièce en métal coulé sous pression.

5. Dossier selon l'une des revendication 1 - 4, **caractérisé en ce que** la partie d'extrémité (2.1) est également conformée en plaque et est, de préférence, structurée pour obtenir un enrobage par coopération de forme dans la matière synthétique de la plaque d'appui (1).

6. Dossier selon l'une des revendications 1 - 5, **caractérisé en ce que** le support de dossier (2, 3) est constitué par l'assemblage d'une partie supérieure (2) et d'une partie inférieure (3), la partie supérieure (2) présentant la partie d'extrémité (2 .1) enrobée dans la plaque d'appui (1) et la partie inférieure (2) servant à la liaison avec le bâti inférieur de la chaise.

7. Dossier selon la revendication 6, **caractérisé en ce que** la partie supérieure (2) et la partie inférieure (3) du support de dossier (2, 3) sont en prise l'une avec l'autre par coopération de forme et sous l'effet d'une charge appliquée sur la plaque d'appui (1).

8. Dossier selon la revendication 7, **caractérisé en ce que** la partie supérieure (2) et la partie inférieure (3) du support de dossier (2, 3) sont vissées ensemble sous l'effet d'autres charges.

9. Dossier selon l'une des revendications 7 ou 8, **caractérisé en ce que** la liaison entre la partie supérieure (2) et la partie inférieure (3) comprend une partie de pied (2.2) et une partie formant chaussure (3.1) qui s'adapte à celle-ci.

10. Dossier selon l'une des revendications 1 - 9, **caractérisé en ce que** la plaque d'appui (1) est courbée en forme de coquille et est, de préférence, pourvue en outre d'accoudoirs (1.1) et/ou d'un rembourrage (1.2).
